# EUROPÄISCHE PATENTANMELDUNG

(11) **EP 1 925 759 A2**
(43) Veröffentlichungstag der Anmeldung: **28.05.2008**
(21) Anmeldenummer: 07018776.0
(22) Anmeldetag: 25.09.2007
(51) Int. Cl.: E04B 2/96

(54) **Fassadenprofil**

(30) Priorität: 21.11.2006 DE 102006054717
(71) Anmelder: Wuppermann Staba GmbH, 51381 Leverkusen (DE)
(72) Erfinder: Schmitz, Manfred, 42929 Wermelskirchen (DE)
(74) Vertreter: COHAUSZ DAWIDOWICZ HANNIG & SOZIEN

(57) **Zusammenfassung**

Die Erfindung betrifft ein Fassadenprofil insbesondere für eine Fassadenverglasung mit einem über die Profillänge verlaufenden Befestigungskanal insbesondere Schraubkanal, der sich zur Verglasung hin öffnet, wobei das Fassadenprofil zwei ineinander liegende Profile aufweist, wobei der Befestigungskanal insbesondere Schraubkanal von einem innen liegenden Funktionsprofil gebildet ist, das von einem offenen Tragprofil umgeben ist, das die Längsöffnung des Befestigungskanals insbesondere Schraubkanals frei lässt.

## Beschreibung

Die Erfindung betrifft ein Fassadenprofil insbesondere für eine Fassadenverglasung mit einem über die Profillänge verlaufenden Befestigungskanal insbesondere Schraubkanal, der sich zur Verglasung hin öffnet.

Es ist bekannt, als Tragprofil einer Glasfassade ein geschlossenes Stahlprofil zu verwenden, das auf der der Verglasung zugewandten Seitenfläche einen Schraubkanal bildet. Ein solches geschlossenes Tragprofil mit Schraubkanal ist den unterschiedlichsten baulichen Anforderungen anzupassen, so dass eine hohe Anzahl verschiedenster Querschnittsformen und Materialstärken eingesetzt werden. Dies führt zu hohen Herstellungskosten und einer erheblichen Lagerhaltung.

Aufgabe der Erfindung ist es, ein Fassadenprofil der eingangs genannten Art derart zu verbessern, dass handelsübliche preiswerte offene Profile verwendbar sind.

Diese Aufgabe wird erfindungsgemäß dadurch gelöst, dass das Fassadenprofil zwei ineinander liegende Profile aufweist, wobei der Befestigungskanal insbesondere Schraubkanal von einem innen liegenden Funktionsprofil gebildet ist, das von einem offenen Tragprofil umgeben ist, das die Längsöffnung des Befestigungskanal insbesondere Schraubkanals frei lässt.

Eine solche Zweiteilung eines Fassadenprofils mit Befestigungskanal insbesondere Schraubkanal erlaubt es, dass als Tragprofil handelsübliche preiswerte offene Profile insbesondere aus Stahl verwendet werden können. Damit ist eine kostenträchtige umfangreiche Lagerung von Tragprofilen nicht erforderlich. Vielmehr können die auf dem Markt angebotenen offenen Stahlprofile verwendet werden.

Nur das den Befestigungskanal insbesondere Schraubkanal bildende Funktionsprofil muss entsprechend den technischen Anforderungen der jeweiligen Fassade hergestellt werden, wobei auch das Funktionsprofil ein offenes Profil ist und damit preiswert hergestellt werden kann. Hierbei kann das Funktionsprofil aus den unterschiedlichsten Materialien wie Kunststoff, Aluminium, rostfreier Stahl oder Holz bestehen. Besonders vorteilhaft ist hierbei die einfache Montage.

Ferner erlaubt die erfindungsgemäße Lehre eine bessere Lasteinbindung und eine einfache Verstärkung des Tragprofils. Ferner kann hierbei das Tragprofil aufgrund seiner offenen Konstruktion als Leitungskanal verwendet werden. Ferner sind Fassadenecklösungen einfacher durchführbar.

Vorteilhafte Ausgestaltungen der Erfindung sind in den Unteransprüchen aufgeführt.

Mehrere unterschiedliche Ausführungen der Erfindung sind in den Zeichnungen in waagerechten Querschnitten dargestellt und werden im Folgenden näher beschrieben. Es zeigen
- Fig. 1: ein Tragprofil mit nach unten abgebogenen Schenkelenden und einem im Tragprofil einliegenden Funktionsprofil, das den Befestigungskanal insbesondere Schraubkanal bildet,
- Fig. 2: das Fassadenprofil nach Fig. 1 mit dem Unterschied, dass im Tragprofil außenseitig des Funktionsprofils ein Zwischenprofil längs einliegt, das von der nicht dargestellten Schraube durchdrungen wird,
- Fig. 3: das Tragprofil mit Funktionsprofil in ähnlicher Ausgestaltung wie Fig. 1, aber in schematischer Darstellung wie auch die übrigen Figuren,
- Fig. 4: das Tragprofil nach Fig. 3 mit nach innen schräg gerichteten abgebogenen Enden der freien Schenkelenden und mit entsprechend angepassten Seitenrändern des Funktionsprofils,
- Fig. 5: U-förmig nach innen zweifach abgebogene Schenkelenden des Tragprofils mit entsprechend U-förmig abgebogenen Rändern des Funktionsprofils,
- Fig. 6: ein in einem im Querschnitt U-förmigen Tragprofil mit U-förmigem Funktionsprofil, wobei die Schenkel des Funktionsprofils an den Innenseiten der Schenkel des Tragprofils anliegen und dort befestigt insbesondere angeklebt sind,
- Fig. 7: ein U-förmiges Tragprofil mit einliegendem vollen Funktionsprofil insbesondere aus Kunststoff oder Holz,
- Fig. 8: ein Tragprofil mit U-förmig zweifach nach innen abgewinkelten Schenkelenden und entsprechend geformtem vollen Funktionsprofil aus Kunststoff oder Holz und
- Fig. 9: ein Tragprofil ähnlich Fig. 1 mit einem Funktionsprofil in Form eines geschlossenen Hohlprofils aus Stahl, Kunststoff oder Aluminium.

Um eine Fassade mit Scheiben insbesondere mit Glasscheiben aufzubauen, werden senkrechte U-förmige offene Tragprofile 2 verwendet, die in Abständen senkrecht gestellt werden und an denen die Scheiben befestigbar sind. Hierzu sind im Hohlraum 3 der Tragprofile 2 Funktionsprofile 4 achsparallel eingesetzt, die vorzugsweise über die gesamte Länge der Tragprofile 2 verlaufen. Das Funktionsprofil 4 weist einen achsparallelen Befestigungskanal insbesondere Schraubkanal 4a auf, um eine Schraube mit selbst schneidendem Gewinde zu halten, deren Kopf in einem Außenprofil 5 einliegt. Zwischen dem Außenprofil 5 und den nach innen abgebogenen Schenkelenden 6 der freien Enden der Schenkel 7 des Tragprofils 2 sind Scheiben 1 insbesondere aus Glas eingeklemmt. Hierbei liegen zwischen den Scheiben 1 und dem Außenprofil 5 sowie den Schenkelenden 6 eine äußere Dichtung 8 und eine innere Dichtung 9, aus einem flexiblen Material insbesondere aus Gummi oder weichem Kunststoff.

Im Ausführungsbeispiel nach Fig. 1 bildet der Innenraum des Befestigungskanals insbesondere Schraubkanals 4a im Querschnitt ein gleichschenkliges Trapez, wobei die Trapezschenkel zur Längsöffnung 10 des Befestigungskanals insbesondere Schraubkanals hin sich einander nähern, um an der engsten Stelle die nicht dargestellte Schraube aufzunehmen. Die beiden Ränder 11 des Funktionsprofils 4 liegen parallel zur Basis 2a und zu den Schenkelenden 6 des Tragprofils 2 und an den Innenseiten der Schenkelenden 6 an, wobei von den Schenkelenden 6 aus der Befestigungskanal insbesondere Schraubkanal 4a sich in den Hohlraum 3 und damit in das Innere des Tragprofils hin sich erstreckt.

Die Längsachsen des Tragprofils 2 des Funktionsprofils 4 und des Außenprofils 5 liegen damit zueinander parallel. Das Außenprofil 5 kann zweigeteilt sein, wie im Ausführungsbeispiel nach Fig. 1 ausgeführt, wobei das dem Tragprofil 2 zugewandte Teilprofil 5a eine Bohrung für die Schraube aufweist und vom Schraubenkopf gehalten ist, und wobei das Teilprofil 5a von einem Teilprofil 5b überdeckt ist, so dass der Schraubenkopf von außen nicht wahrnehmbar ist.

Das Ausführungsbeispiel nach Fig. 3 unterscheidet sich von dem nach Fig. 1 nur dadurch, dass innerhalb des Tragprofils 2 ein weiteres Profil in Form eines Zwischenprofils 12 einliegt, das an den Schenkelenden 6 des Tragprofils 2 anliegt und vorzugsweise die Öffnung 13 des Tragprofils 2 ausfüllt, wobei das Funktionsprofil 2 an der Rückseite des Zwischenprofils 12 anliegt, so dass die Schraube das Zwischenprofil 12 durchdringen muss, um in den Befestigungskanal insbesondere Schraubkanal 4a zu gelangen. Hierbei kann das Zwischenprofil 12 ein Hohlprofil sein und vorzugsweise aus einem dämmenden Material insbesondere Kunststoff bestehen, so dass die Schraube keine Wärmebrücke bildet, da das Funktionsprofil 4 aufgrund des Zwischenprofils 12 am Tragprofil 2 nicht direkt anliegt.

Die Darstellungen in den Fig. 3 bis 9 sind schematische, wobei die Ausführung nach Fig. 3 der Ausführung nach Fig. 1 entspricht.

Die Ausführung nach Fig. 4 unterscheidet sich von denen nach Fig. 1 und 3 dadurch, dass die Schenkelenden 6 des Tragprofils 2 nach innen schräg gestellt sind und das Funktionsprofil 4 entsprechend schräg gestellte Ränderenden 11 aufweist.

Bei den Ausführungen nach Fig. 5 und 8 sind die beiden Schenkelenden 6 des Tragprofils 2 ein zweites Mal nach innen abgewinkelt, so dass die Enden der Schenkel 7 U-förmig nach innen abgebogen sind und achsparallele Innenkanäle 14 bilden, in denen entsprechend geformte Außenränder 15 des Funktionsprofils 4 einliegen. Bei diesen Ausführungen füllt das Funktionsprofil 4 mit einem mittleren Bereich ganz oder teilweise die Öffnung 13 des Tragprofils 2 aus.

Bei den Ausführungsbeispielen nach Fig. 6 und 7 weist das Tragprofil 2 einen U-förmigen Querschnitt auf, ohne die Schenkelenden nach innen abzuwinkeln. Das Funktionsprofil 4 hat hierbei auch einen U-förmigen Querschnitt, wobei die Schenkel 16 des Funktionsprofils 4 innen in den Hohlraum 3 des Tragprofils 2 hineinragen und an der Innenseite der Schenkel 7 des Tragprofils anliegen und hier befestigt insbesondere angeklebt sind.

Die Ausführung nach Fig. 7 unterscheidet sich von der nach Fig. 6 dadurch, dass das Funktionsprofil 4 nicht hohl, sondern massiv aus Kunststoff oder Holz besteht. In ähnlicher Weise ist bei der Ausführung nach Fig. 8 das Funktionsprofil auch massiv und ähnelt im übrigen der aus dem Ausführungsbeispiel nach Fig. 5.

Beim Ausführungsbeispiel nach Fig. 9 ist das Funktionsprofil 4 von einem geschlossenen Hohlprofil gebildet in Form eines Rechteckprofils, das an den Innenseiten der Schenkelenden 6 des Tragprofils 2 anliegt und mittig den Befestigungskanal insbesondere Schraubkanal bildet. Dieses Hohlprofil kann aus Kunststoff, Stahl oder Aluminium bestehen, wobei bei einer Ausführung aus Kunststoff der Befestigungskanal insbesondere Schraubkanal vorzugsweise nicht zulaufend verläuft, sondern die Seitenwände des Befestigungskanals insbesondere Schraubkanals 4a zueinander parallel liegen.

## Patentansprüche

1. Fassadenprofil insbesondere für eine Fassadenverglasung mit einem über die Profillänge verlaufenden Befestigungskanal insbesondere Schraubkanal (5), der sich zur Verglasung hin öffnet, **dadurch gekennzeichnet, dass** das Fassadenprofil zwei ineinander liegende Profile (2, 4) aufweist, wobei der Befestigungskanal insbesondere Schraubkanal (4a) von einem innen liegenden Funktionsprofil (4) gebildet ist, das von einem offenen Tragprofil (2) umgeben ist, das die Längsöffnung (10) des Befestigungskanals insbesondere Schraubkanals (4a) frei lässt.

2. Fassadenprofil nach Anspruch 1, **dadurch gekennzeichnet, dass** die freien Schenkelenden (6) des im Querschnitt U-förmigen Tragprofils (2) nach innen abgebogen sind und die Außenränder (11) des Funktionsprofils (4) übergreifen.

3. Fassadenprofil nach Anspruch 2, **dadurch gekennzeichnet, dass** beim Tragprofil (2) die nach innen abgebogenen Enden der freien Schenkelenden (6) zum Innenraum (3) des Tragprofils (2) noch einmal abgebogen sind und parallel zu den Schenkeln (7) verlaufen und hierdurch jeweils einen Längskanal (14) bilden, in dem ein abgebogener Außenrand (15) des Funktionsprofils (4) einliegt.

4. Fassadenprofil nach einem der vorherigen Ansprüche, **dadurch gekennzeichnet, dass** das Funktionsprofil (4) Seitenwände aufweist, die zu den Schenkeln (7) des Tragprofils (2) parallel oder schräg verlaufen.

5. Fassadenprofil nach Anspruch 4, **dadurch gekennzeichnet, dass** die Seitenwände oder Schenkel (16) des Funktionsprofils (4) an den Innenseiten der Tragprofilschenkel befestigt insbesondere angeklebt sind.

6. Fassadenprofil nach einem der vorherigen Ansprüche, **dadurch gekennzeichnet, dass** im Tragprofil (2) oberhalb des Funktionsprofils (4) ein Zwischenprofil (12) längs einliegt.

7. Fassadenprofil nach Anspruch 6, **dadurch gekennzeichnet, dass** das Zwischenprofil (12) von den Schenkelenden (6) des Tragprofils (2) übergriffen ist.

8. Fassadenprofil nach einem der vorherigen Ansprüche, **dadurch gekennzeichnet, dass** das Funktionsprofil (4) und/oder das Zwischenprofil (12) aus Kunststoff ist.

9. Fassadenprofil nach einem der vorherigen Ansprüche, **dadurch gekennzeichnet, dass** der Innenraum des Befestigungskanals insbesondere Schraubkanals (4a) im Querschnitt ein gleichschenkliges Trapez bildet, wobei die Trapezschenkel zur Längsöffnung (10) hin sich einander nähern.

10. Fassadenprofil nach einem der vorherigen Ansprüche, **dadurch gekennzeichnet, dass** im Befestigungskanal insbesondere Schraubkanal (4a) Schrauben befestigt sind, die ein Außenprofil (5) halten und zwischen dem Außenprofil (5) und dem Tragprofil (2) Scheiben (1) insbesondere aus Glas klemmbar sind.

11. Fassadenprofil nach Anspruch 10, **dadurch gekennzeichnet, dass** zwischen den Scheiben (1) und dem Außenprofil (5) sowie zwischen den Scheiben (1) und dem Tragprofil (2) Dichtprofile (8, 9) aus flexiblem Material einliegen.
